# EUROPÄISCHE PATENTANMELDUNG

(11) **EP 4 604 084 A1**
(43) Veröffentlichungstag der Anmeldung: **20.08.2025**
(21) Anmeldenummer: 25157499.2
(22) Anmeldetag: 12.02.2025
(51) Int. Cl.: G07C 9/00

(54) **VERFAHREN ZUR POSITIONSBESTIMMUNG EINES ZUGANGSMEDIUMS UND ZUGEHÖRIGER SCHLIESSZYLINDER**

(30) Priorität: 15.02.2024 DE 102024201390
(71) Anmelder: Aug. Winkhaus SE & Co. KG, 48291 Telgte (DE)
(72) Erfinder: Bickert, Peter, 48291 Telgte (DE); Pape, Peter, 48157 Münster (DE)

(57) **Zusammenfassung**

Ein Verfahren zum Bestimmen einer Position eines passiven Zugangsmediums für einen elektromechanischen Schließzylinder, der eine im Bereich einer ersten Zugangsseite angeordnete erste Antenneneinrichtung und eine im Bereich einer zweiten Zugangsseite angeordnete zweite Antennenrichtung aufweist, weist die Schritte auf: Aussenden eines Anforderungssignals über die erste Antenneneinrichtung; wenn während eines ersten Antwortzeitintervalls ein Antwortsignal empfangen wird, Bestimmen, dass das Zugangsmedium auf der ersten Zugangsseite angeordnet ist, Aussenden eines Anforderungssignals über die zweite Antenneneinrichtung; wenn während eines zweiten Antwortzeitintervalls ein Antwortsignal empfangen wird, Bestimmen, dass das Zugangsmedium auf der zweiten Zugangsseite angeordnet ist.

## Beschreibung

Die Erfindung betrifft ein Verfahren zum Bestimmen einer Position eines Zugangsmediums für einen elektromechanischen Schließzylinder sowie einen zur Durchführung des Verfahrens eingerichteten elektromechanischen Schließzylinder.

Elektromechanische Schließzylinder sind vielfältig bekannt. Sie weisen gewöhnlich wenigstens eine Antenneneinrichtung mit einem Empfangsteil und einen elektromechanisch festlegbaren Sperrmechanismus auf.

Sie sind mit Zugangsmedien, insbesondere mit drahtlosen Zugangsmedien, beispielsweise Handtranspondern oder Mobilfunkgeräten, bedienbar. Die Zugangsberechtigungen können für jedes Zugangsmedium und jeden Schließzylinder individuell festgelegt werden.

In einigen Fällen kann es relevant sein, zu detektieren, von welcher Zugangsseite aus ein derartiger Schließzylinder betätigt wurde. Dies kann beispielsweise der Protokollierung der Benutzung, beispielsweise einer Tür oder eines Gebäudeelementes, dienen. Auch kann es sinnvoll sein, bestimmten Anwendern, die nur zeitlich begrenzt Zugang zu einem Bereich erhalten sollen, auch außerhalb der zeitlichen Begrenzung ein Verlassen des Bereichs zu gestatten.

Ein weiterer Anwendungsfall könnte beispielsweise bei einem Amoklauf in einem öffentlichen Gebäude vorliegen. Die Schließzylinder könnten in diesem Fall, beispielsweise drahtlos, so konfiguriert werden, dass ein Schließvorgang von der Außenseite des Raumes her nicht möglich ist, sondern lediglich aus Inneren des Raumes heraus ver- und entriegelt werden kann.

Die bisher bekannten derartigen Schließzylinder sind häufig komplex, mit mehreren vollständig ausgeführten Sende- und Empfangseinheiten aufgebaut, die aufgrund ihrer Komplexität einen hohen Stromverbrauch aufweisen. Die damit durchgeführten Verfahren zum Bestimmen der Position des sie bedienenden Zugangsmediums weisen ebenfalls oft einen unnötig hohen Stromverbrauch, beispielsweise durch den zeitgleichen Betrieb mehrerer Sende- und Empfangseinheiten, auf.

Vor diesem Hintergrund hat die vorliegende Erfindung die Aufgabe, ein Verfahren zum Bestimmen einer Position eines Zugangsmediums für einen elektromechanischen Schließzylinder sowie einen Schließzylinder der eingangs genannten Art so weiterzubilden, dass der Aufbau des Schließzylinder vereinfacht und bei zuverlässiger Erkennung der Aktivierungsseite der Stromverbrauch reduziert wird.

Die Aufgabe wird durch ein Verfahren gemäß Patentanspruch 1, ein Verfahren gemäß Patentanspruch 2, einen Schließzylinder gemäß Patentanspruch 5 und einen Schließzylinder gemäß Patentanspruch 7 gelöst. Weitere vorteilhafte Ausgestaltungen sind Gegenstand der abhängigen Ansprüche.

Zur Lösung der Aufgabe weist ein Verfahren zum Bestimmen einer Position eines passiven Zugangsmediums für einen elektromechanischen Schließzylinder, der eine im Bereich einer ersten Zugangsseite angeordnete erste Antenneneinrichtung und eine im Bereich einer zweiten Zugangsseite angeordnete zweite Antennenrichtung aufweist, die folgenden Schritte auf: Aussenden eines Anforderungssignals über die erste Antenneneinrichtung; wenn während eines ersten Antwortzeitintervalls ein Antwortsignal empfangen wird, Bestimmen, dass das Zugangsmedium auf der ersten Zugangsseite angeordnet ist, Aussenden eines Anforderungssignals über die zweite Antenneneinrichtung; wenn während eines zweiten Antwortzeitintervalls ein Antwortsignal empfangen wird, Bestimmen, dass das Zugangsmedium auf der zweiten Zugangsseite angeordnet ist.

Da die beiden Antenneneinrichtungen durch ihre Anordnung in einem Schließzylinder, der gewöhnlich aus Metall hergestellt ist, ihre Signale jeweils hauptsächlich zu der ihnen jeweils zugeordneten Zugangsseite aussenden, erkennt nur das passive Zugangsmedium, das auf der gerade aktiven Zugangsseite angeordnet ist, das Anforderungssignal und antwortet darauf. Dadurch ist zur Positionserkennung nur noch ein Empfangsteil notwendig, was die Komplexität und den Stromverbrauch reduziert.

Zur weiteren Lösung der Aufgabe weist ein Verfahren zum Bestimmen einer Position eines aktiven Zugangsmediums für einen elektromechanischen Schließzylinder, der eine im Bereich einer ersten Zugangsseite angeordnete erste Antenneneinrichtung, eine im Bereich einer zweiten Zugangsseite angeordnete zweite Antennenrichtung und eine Impedanzveränderungseinrichtung für eine der Antenneneinrichtungen aufweist, die folgenden Schritte auf: Empfangen eines Signals eines aktiven Zugangsmediums über wenigstens eine der Antenneneinrichtungen; Analysieren von Eigenschaften des empfangenen Signals; Bestimmen, anhand der Eigenschaften, ob das Signal von der Antenneneinrichtung, zu der die Impedanzveränderungseinrichtung zugeschaltet wurde, oder von der anderen Antenneneinrichtung empfangen wurde.

Durch die hinzugefügte Impedanzveränderungseinrichtung ergeben sich charakteristische Veränderungen des Eingangssignals, die durch Analyse von dessen Eigenschaften eine Zuordnung zu einer der Antenneneinrichtungen ermöglichen. Dadurch ist lediglich ein gemeinsamer Empfangsteil für beide Antenneneinrichtung notwendig, wodurch die Komplexität und der Energieverbrauch des Schließzylinders verringert werden.

In einigen Ausführungsformen werden als analysierte Eigenschaften des empfangenen Signals eine oder mehrere der folgenden Eigenschaften verwendet: ein Frequenzgang, eine Amplitude.

Der Einfluss einer abweichenden Antennenimpedanz auf diese beiden Eigenschaften ist besonders groß und besonders einfach nachzuvollziehen. In einigen Ausführungsformen ist die Impedanzveränderungseinrichtung zuschaltbar ausgestaltet und das Verfahren weist den Schritt auf: Zuschalten einer Impedanzveränderungseinrichtung zu wenigstens einer der Antenneneinrichtung.

Dadurch ist es möglich, einen besonderen Modus für die Positionsbestimmung von aktiven Zugangsmedien zu schaffen. Im Regelbetrieb werden für die Erkennung des passiven Zugangsmediums ideal angepasste Antenneneinrichtung verwendet und lediglich dann, wenn eine Kontaktaufnahme durch ein aktives Zugangsmedium erkannt wird, wird die Impedanzveränderungseinrichtung zugeschaltet, um eine Positionsbestimmung zu ermöglichen.

Zur Lösung der Aufgabe weist ein elektromechanischer Schließzylinder eine erste Zugangsseite und eine zweite Zugangsseite und einen elektromechanisch festlegbaren Sperrmechanismus auf. Im Bereich der ersten Zugangsseite ist eine erste Antenneneinrichtung angeordnet, wobei der Schließzylinder eine erste Sendesignalerzeugungseinrichtung zur Erzeugung von Signalen zur Abstrahlung durch die erste Antenneneinrichtung aufweist. Im Bereich der zweiten Zugangsseite ist eine zweite Antenneneinrichtung angeordnet, wobei der Schließzylinder eine zweite Sendesignalerzeugungseinrichtung zur Erzeugung von Signalen zur Abstrahlung durch die zweite Antenneneinrichtung aufweist. Darüber hinaus weist der Schließzylinder eine Eingangssignalverarbeitungseinrichtung zur Verarbeitung von Signalen, die von den Antenneneinrichtungen empfangen werden, sowie eine Steuereinrichtung, eingerichtet zur Steuerung der Sendesignalerzeugungseinrichtungen, der Eingangssignalverarbeitungseinrichtung und des Sperrmechanismus, auf. Dadurch, dass er lediglich eine Eingangssignalverarbeitungseinrichtung zur Verarbeitung von Signalen aller Antenneneinrichtungen vorgesehen ist, wird die Komplexität des Schließzylinders reduziert und sein Energiebedarf verringert.

In einigen Ausführungsformen weist wenigstens eine der Antenneneinrichtungen eine zuschaltbare Impedanzveränderungseinrichtung auf.

Durch die zuschaltbare Impedanzveränderungseinrichtung können insbesondere die Empfangseigenschaften einer der Antenneneinrichtungen so verändert werden, dass die sich dadurch ergebenden Änderungen von Eigenschaften des empfangenen Signals eine Zuordnung zu der jeweiligen Antenneneinrichtung, von der es empfangen wurde, ermöglichen.

Zur Lösung der Aufgabe ist des Weiteren einer der hier genannten Schließzylinder zur Durchführung eines oder mehrerer der oben genannten Verfahren eingerichtet.

Weitere Merkmale und Varianten der Erfindung sind aus den beigefügten Figuren ersichtlich, die Erfindungsformen der Erfindung lediglich schematisch zeigen. Es zeigen im Einzelnen:
- Fig. 1: ein schematisches Blockdiagramm eines Schließzylinders gemäß einer Ausführungsform der Erfindung;
- Fig. 2: eine schematisches Blockdiagramm eines Schließzylinders gemäß einer Ausführungsform der Erfindung;
- Fig. 3: ein Flussdiagramm eines Verfahrens zum Bestimmen einer Position eines passiven Zugangsmediums gemäß einer Ausführungsform der Erfindung und
- Fig. 4: ein Flussdiagramm eines Verfahrens zum Bestimmen einer Position eines aktiven Zugangsmediums gemäß einer Ausführungsform der Erfindung.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein. Richtungsangaben wie beispielsweise "links", "rechts", "oben" und "unten" sind mit Bezug auf die jeweilige Figur zu verstehen und können in den einzelnen Darstellungen gegenüber dem dargestellten Objekt variieren.

Bezeichnungen wie "erste", "zweite", "dritte", "weitere" dienen lediglich der Unterscheidung von identisch ausgestalteten oder unterschiedlich ausgestalteten Ausführungsformen, Einrichtungen oder Teilen davon und implizieren, soweit nicht explizit ausgeführt, keine Hierarchie.

Die hier offenbarten funktechnischen Einrichtungen sind schematisch und stark vereinfacht dargestellt. Die darüber hinausgehende Ausgestaltung im Detail ist dem Fachmann überlassen.

Ein in **Fig. 1** gezeigter Schließzylinder 10 weist ein Gehäuse 14 auf, in dem ein Sperrriegel 12 drehbar befestigt ist. Der Schließzylinder 10 hat eine erste Zugangsseite 50 und eine zweite Zugangsseite 52, die im eingebauten Zustand des Schließzylinders 10 beispielsweise einer Innenseite und einer Außenseite einer Tür zugeordnet sein können.

Eine steuerbare elektromechanische Sperreinrichtung 30 ist dazu angeordnet und eingerichtet, den Sperrriegel 12 je nach elektrischer Ansteuerung in vorbestimmten Positionen festzulegen, freizugeben und/oder mit einem mechanischen Bedienelement 34 mechanisch zu koppeln. Die Sperreinrichtung 30 und der Sperrriegel 12 bilden gemeinsam, gegebenenfalls auch gemeinsam mit weiteren Einrichtungen, eine elektromechanisch steuerbare Riegeleinrichtung.

Zur Ansteuerung der Sperreinrichtung 30 ist eine Steuereinrichtung 28 vorgesehen. Die Steuereinrichtung 28 ist mit einer Funksignalverarbeitungseinrichtung 20 verbunden und zu deren Steuerung eingerichtet.

Der Schließzylinder 10 weist eine erste Antenneneinrichtung 16, die im Bereich einer ersten Zugangsseite 50 angeordnet ist, und eine zweite Antenneneinrichtung 18, die im Bereich einer zweiten Zugangsseite 52 angeordnet ist, auf. Zur Erzeugung von Signalen zur Abstrahlung durch die erste Antenneneinrichtung 16 ist eine erste Sendesignalerzeugungseinrichtung 22, die beispielsweise einen Modulator aufweisen kann, vorgesehen. Zur Erzeugung von Signalen zur Abstrahlung durch die zweite Antenneneinrichtung 18 ist eine zweite Sendesignalerzeugungseinrichtung 24, die beispielsweise einen Modulator aufweisen kann, vorgesehen.

Die erste Antenneneinrichtung 16 und die zweite Antenneneinrichtung 18 können jeweils auch Signale empfangen, wobei zur Verarbeitung der empfangenen Signale lediglich eine gemeinsame Eingangssignalverarbeitungseinrichtung 26 vorgesehen ist, die beispielsweise einen Demodulator aufweisen kann. Die Eingangssignalverarbeitungseinrichtung 26 kann in einigen Ausführungsformen beispielsweise einen Mischer zum Mischen der beiden Eingangssignale zu einem gemeinsamen Eingangssignal oder einen um Schalter zum Umschalten zwischen den beiden Eingangssignalen aufweisen. Zum Erkennen eines passiven Zugangsmediums senden die Antenneneinrichtungen 16, 18 in regelmäßigen oder unregelmäßigen Abständen ein als Anforderungssignal ausgestaltetes Funksignal aus, das von dem Zugangsmedium empfangen und mit einem als Antwortsignal ausgestalteten Funksignal beantwortet wird. Das Anregungssignal wird jeweils von der Sendesignalerzeugungseinrichtung 22, 24 erzeugt, die beispielsweise einen Modulator umfasst. Das Antwortsignal wird von der Eingangssignalverarbeitungseinrichtung 26, die beispielsweise einen Demodulator umfasst, verarbeitet und an die Funksignalverarbeitungseinrichtung 20 und/oder die Steuereinrichtung 28 weitergegeben.

Um eine Position des passiven Zugangsmediums zu bestimmen, wird das folgende Verfahren 100, das in Fig. 3 dargestellt ist, durchgeführt:
In einem ersten Verfahrensschritt 102 wird das Anforderungssignal nur über die erste Antenneneinrichtung 16 versendet.

In einem zweiten Verfahrensschritt 104 wird während eines ersten Antwortzeitintervalls bei eingeschalteter Eingangssignalverarbeitungseinrichtung 26 abgewartet, ob ein Antwortsignal empfangen wird. Ist dies der Fall, dann wird bestimmt, dass das Zugangsmedium auf der ersten Zugangsseite 50 angeordnet ist.

In einem dritten Verfahrensschritt 106 wird das Anforderungssignal nur über die zweite Antenneneinrichtung 18 versendet.

In einem vierten Verfahrensschritt 108 wird während eines zweiten Antwortzeitintervalls bei eingeschalteter Eingangssignalverarbeitungseinrichtung 26 abgewartet, ob ein Antwortsignal empfangen wird. Ist dies der Fall, dann wird bestimmt, dass das Zugangsmedium auf der zweiten Zugangsseite 52 angeordnet ist.

Wurde weder in dem zweiten Verfahrensschritt 104 noch in dem vierten Verfahrensschritt 108 ein Antwortsignal empfangen, dann wird bestimmt, dass kein Zugangsmedium gefunden wurde.

Die erste Antenneneinrichtung 16 und die zweite Antenneneinrichtung 18 haben gewöhnlich durch ihre Anordnung in dem metallenen Gehäuse 14 eine Abstrahl- und Empfangscharakteristik, die weitgehend auf ihre jeweilige Zugangsseite 50, 52 beschränkt ist. Somit kann das Anforderungssignal zunächst auf der ersten Zugangsseite 50 ausgestrahlt werden, so dass klar ist, dass eine etwaige darauffolgende Antwort eines Zugangsmediums auch auf der ersten Zugangsseite 50 erzeugt wurde. Nach Abwarten des Antwortzeitintervalls, also beispielsweise einer Zeitspanne, die wenigstens einer längsten zu erwartenden Antwortzeit des Zugangsmediums entspricht, wird dann das Anforderungssignal auf der zweiten Zugangsseite 52 ausgesendet, so dass dementsprechend eine darauffolgende Antwort der zweiten Zugangsseite 52 zugeordnet werden kann. Dadurch ist lediglich eine beiden Zugangsseite 50, 52 gemeinsame Eingangssignalverarbeitungseinrichtung 26 notwendig, wodurch der Aufbau des Schließzylinders 10 vereinfacht ist.

In einigen Ausführungsformen kann vorgesehen sein, dass die Eingangssignalverarbeitungseinrichtung 26 lediglich während der Durchführung des zweiten Verfahrensschritts 104 und der Durchführung des vierten Verfahrensschritts 108 eingeschaltet ist. Dies spart Energie, da die Eingangssignalverarbeitungseinrichtung 26 somit nur dann in Betrieb ist, wenn ein Antwortsignal zu erwarten ist.

In einigen Ausführungsformen kann vorgesehen sein, dass die Eingangssignalverarbeitungseinrichtung 26 einen Ruhebetriebszustand aufweist, in dem sie lediglich das Vorhandensein eines Eingangssignals erkennen kann und aus dem sie bei Erkennung eines Eingangssignales in einen Aktivbetriebszustand versetzbar ist, in dem sie das Eingangssignal verarbeiten und/oder analysieren kann.

In einigen Ausführungsformen, von denen eine in **Fig. 2** dargestellt ist, weist eine der Antenneneinrichtung in 16, 18, hier beispielsweise die erste Antenneneinrichtung 16, eine Impedanzveränderungseinrichtung 32 auf. Aktive Zugangsmedien warten nicht ab, bis sie ein Anforderungssignal empfangen, sondern senden selber aktiv und ohne Anregung durch den Schließzylinder 10 Signale an den Schließzylinder 10. Derartige aktive Zugangsmedien können in einigen Ausführungsformen beispielsweise um einen Modus erweitert werden, um das Verfahren 100 ebenfalls unterstützen. Alternativ oder ergänzend dazu kann in Ausführungsformen, die eine Impedanzveränderungseinrichtung 32 aufweisen, für aktive Zugangsmedien ein Verfahren 200 zum Bestimmen der Position des Zugangsmediums wie folgt durchgeführt werden:
In einem ersten Schritt 202 wird über eine der Antenneneinrichtungen 16, 18 ein Signal des aktiven Zugangsmediums empfangen.

In einem zweiten Schritt 204 werden, beispielsweise durch die Funksignalverarbeitungseinrichtung 20 oder eine separate Detektionsschaltung, Eigenschaften des empfangenen Signals analysiert. Diese Eigenschaften können beispielsweise ein Frequenzgang oder eine Amplitude sein.

In einem dritten Schritt 206 wird anhand der Eigenschaften bestimmt, ob das Signal von der Antenne, welche die Impedanzveränderungseinrichtung 32 aufweist oder von der anderen Antenne empfangen wurde. Durch die Impedanzveränderungseinrichtung 32 werden der Frequenzgang und/oder die Amplitude des empfangenen Signals beeinflusst. Durch Analyse beispielsweise des Frequenzgangs können diese charakteristischen Einflüsse der Impedanzveränderungseinrichtung 32 erkannt und dadurch bestimmt werden, von welcher der Antenneneinrichtung in 16, 18 das Signal des aktiven Zugangsmediums empfangen wurde.

In einigen Ausführungsformen ist die Impedanzveränderungseinrichtung 32 zuschaltbar ausgestaltet. Dadurch kann beispielsweise zur Erkennung von passiven Zugangsmedien eine optimierte Anpassung der Antenneneinrichtung in 16, 18 verwendet werden. Lediglich dann, wenn eine Kontaktaufnahme durch ein aktives Zugangsmedium erkannt wird, wird die Impedanzveränderungseinrichtung 32 zugeschaltet.

In einigen Ausführungsformen werden die Funksignalverarbeitungseinrichtung 20, die erste Sendesignalerzeugungseinrichtung 22, die zweite Sendesignalerzeugungseinrichtung 24, die Eingangssignalverarbeitungseinrichtung 26 und/oder die Steuereinrichtung 28 lediglich bei Bedarf eingeschaltet. Dafür kann beispielsweise die Steuereinrichtung 28 eine Zeitgebereinrichtung aufweisen, mittels derer die Steuereinrichtung 28 in festgelegten oder wählbaren Zeitintervallen zur Durchführung des Verfahrens 100 zum Bestimmen einer Position eines passiven Zugangsmediums eingeschaltet werden kann. Wie bereits oben erwähnt kann die Eingangssignalverarbeitungseinrichtung 26 einen Ruhebetriebszustand aufweisen, in dem sie zwar keine Eingangssignale verarbeiten, aber doch erkennen kann. Bei Erkennen eines Eingangssignals, beispielsweise von einem aktiven Zugangsmedium, schaltet sich die Eingangssignalverarbeitungseinrichtung 26 dann beispielsweise selbstständig ein und aktiviert gegebenenfalls weitere Einrichtungen.

In einigen Ausführungsformen ist der Schließzylinder 10 zur Durchführung sowohl des Verfahrens 100 zum Bestimmen einer Position eines passiven Zugangsmediums als auch des Verfahrens 200 zum Bestimmen einer Position eines aktiven Zugangsmediums eingerichtet.

In einigen Ausführungsformen erstreckt sich das Bedienelement 34 von der ersten Zugangsseite 50 bis zur zweiten Zugangsseite 52 und ist drehbar in dem Gehäuse 14 gelagert. Wie bereits weiter oben ausgeführt ist mittels der Sperreinrichtung 30 der Sperrriegel 12 mit dem Bedienelement 34 koppelbar. In einigen Ausführungsformen kann das Bedienelement 34 eine Aufnahme für das Zugangsmedium aufweisen, in die das Zugangsmedium eingeführt werden kann. Die Aufnahme kann darüber hinaus beispielsweise eine Schaltereinrichtung aufweisen, mittels derer der Schließzylinder 10 oder eine seiner Einrichtungen, beispielsweise dessen Steuereinrichtung 28, aktivierbar sind. Die Schaltereinrichtung kann so angeordnet sein, dass diese beim Einstecken des Zugangsmediums in die Aufnahme betätigt wird. Dies trägt weiter zum Energiesparen bei, da nur dann, wenn ein Zugangsmedium gesteckt ist, Energie verbraucht wird.

In einigen Ausführungsformen können mehr als zwei Antenneneinrichtungen 16, 18 vorgesehen sein. Bei Durchführung des Verfahrens 100 zum Bestimmen einer Position eines passiven Zugangsmediums sind dann die Schritte 102, 104 oder die Schritte 106, 108 für jede der Antenneneinrichtungen 16, 18 separat durchzuführen. Bei Durchführung des Verfahrens 200 können dann mehrere unterschiedliche Impedanzveränderungseinrichtungen 32 vorgesehen sein, die jeweils eine für sie charakteristische Beeinflussung des empfangenen Signals bewirken. In einigen Ausführungsformen weist der Schließzylinder 10 eine Energieversorgungseinrichtung auf, die beispielsweise eine aufladbare oder nicht aufladbare Energiespeichereinrichtung aufweisen kann.

In einigen Ausführungsformen können, unabhängig von allen anderen Merkmalen, die Funksignalverarbeitungseinrichtung 20 und die Steuereinrichtung 28 als eine gemeinsame Einrichtung, beispielsweise als Mikrocontroller oder ASIC, ausgeführt sein.

### Bezugszeichenliste

- 10: Schließzylinder
- 12: Sperrriegel
- 14: Gehäuse
- 16: erste Antenneneinrichtung
- 18: zweite Antenneneinrichtung
- 20: Funksignalverarbeitungseinrichtung
- 22: erste Sendesignalerzeugungseinrichtung
- 24: zweite Sendesignalerzeugungseinrichtung
- 26: Eingangssignalverarbeitungseinrichtung
- 28: Steuereinrichtung
- 30: Sperreinrichtung
- 32: Impedanzveränderungseinrichtung
- 34: mechanisches Bedienelement
- 50: erste Zugangsseite
- 52: zweite Zugangsseite

## Patentansprüche

1. Verfahren zum Bestimmen einer Position eines passiven Zugangsmediums für einen elektromechanischen Schließzylinder (10), der eine im Bereich einer ersten Zugangsseite (50) angeordnete erste Antenneneinrichtung (16) und eine im Bereich einer zweiten Zugangsseite (52) angeordnete zweite Antennenrichtung (18) aufweist, **gekennzeichnet durch** die Schritte:
Aussenden eines Anforderungssignals über die erste Antenneneinrichtung (16);
wenn während eines ersten Antwortzeitintervalls ein Antwortsignal empfangen wird, Bestimmen, dass das Zugangsmedium auf der ersten Zugangsseite (50) angeordnet ist, Aussenden eines Anforderungssignals über die zweite Antenneneinrichtung (18);
wenn während eines zweiten Antwortzeitintervalls ein Antwortsignal empfangen wird, Bestimmen, dass das Zugangsmedium auf der zweiten Zugangsseite (52) angeordnet ist.

2. Verfahren zum Bestimmen einer Position eines aktiven Zugangsmediums für einen elektromechanischen Schließzylinder (10), der eine im Bereich einer ersten Zugangsseite (50) angeordnete erste Antenneneinrichtung (16), eine im Bereich einer zweiten Zugangsseite (52) angeordnete zweite Antennenrichtung (18) und eine Impedanzveränderungseinrichtung (32) für eine der Antenneneinrichtungen (16, 18) aufweist, **gekennzeichnet durch** die Schritte:
Empfangen eines Signals eines aktiven Zugangsmediums über wenigstens eine der Antenneneinrichtungen (16, 18);
Analysieren von Eigenschaften des empfangenen Signals;
Bestimmen, anhand der Eigenschaften, ob das Signal von der Antenneneinrichtung (16, 18), zu der die Impedanzveränderungseinrichtung (32) zugeschaltet wurde, oder von der anderen Antenneneinrichtung (16, 18) empfangen wurde.

3. Verfahren gemäß Anspruch 2, wobei als analysierte Eigenschaften des empfangenen Signals wenigstens eine der folgenden Eigenschaften verwendet wird: ein Frequenzgang, eine Amplitude.

4. Verfahren gemäß einem der Ansprüche 2 oder 3, wobei die Impedanzveränderungseinrichtung (32) zuschaltbar ausgestaltet ist, **gekennzeichnet durch** den Schritt: Zuschalten einer Impedanzveränderungseinrichtung (32) zu wenigstens einer der Antenneneinrichtungen (16, 18).

5. Elektromechanischer Schließzylinder (10), aufweisend eine erste Zugangsseite (50) und eine zweite Zugangsseite (52), eine elektromechanisch steuerbare Riegeleinrichtung, eine im Bereich der ersten Zugangsseite (50) angeordnete erste Antenneneinrichtung (16), eine erste Sendesignalerzeugungseinrichtung (22) zur Erzeugung von Signalen zur Abstrahlung durch die erste Antenneneinrichtung (16); eine im Bereich der zweiten Zugangsseite (52) angeordnete zweite Antenneneinrichtung (18), eine zweite Sendesignalerzeugungseinrichtung (24) zur Erzeugung von Signalen zur Abstrahlung durch die zweite Antenneneinrichtung (18), eine Eingangssignalverarbeitungseinrichtung (26) zur Verarbeitung von Signalen, die von den Antenneneinrichtungen (16, 18) empfangen werden und eine Steuereinrichtung (28), eingerichtet zur Steuerung der Sendesignalerzeugungseinrichtungen (22, 24), der Eingangssignalverarbeitungseinrichtung (26) und des Sperrmechanismus.

6. Elektromechanischer Schließzylinder (10) gemäß Anspruch 5, **dadurch gekennzeichnet, dass** wenigstens eine der Antenneneinrichtungen (16, 18) eine zuschaltbare Impedanzveränderungseinrichtung (32) aufweist.

7. Ein elektromechanischer Schließzylinder (10) gemäß einem der Patentansprüche 5 oder 6, eingerichtet zur Durchführung eines oder mehrerer der Verfahren gemäß einem der Ansprüche 1 bis 4
